# EUROPÄISCHE PATENTSCHRIFT

(11) **EP 0 290 662 B1**
(45) Veröffentlichungstag und Bekanntmachung des Hinweises auf die Patenterteilung: **31.03.1993**
(21) Anmeldenummer: 87107089.2
(22) Anmeldetag: 15.05.1987
(51) Int. Cl.: F04C 29/00, F04C 23/00

(54) **Zweiwellenvakuumpumpe mit Schöpfraum**
Positive-displacement two-shaft vacuum pump
Pompe à vide à déplacement positif avec deux arbres

(43) Veröffentlichungstag der Anmeldung: 17.11.1988
(62) Teilanmeldung aus: 90116358.4
(73) Patentinhaber: LEYBOLD AKTIENGESELLSCHAFT, 50968 Köln (DE)
(72) Erfinder: Berges, Hanns-Peter, Dr., D-5000 Köln 90 (DE); Kriehn, Hartmut, D-5000 Köln 50 (DE); Leier, Wolfgang, D-5060 Bergisch-Gladbach 1 (DE); Steffens, Ralf, D-5000 Köln 51 (DE)
(74) Vertreter: Leineweber, Jürgen, Dipl.-Phys.

(56) Entgegenhaltungen:
- FR-A- 1 290 239
- GB-A- 1 248 032
- US-A- 1 446 366
- US-A- 1 623 650
- US-A- 3 628 898
- US-A- 3 796 526
- US-E- 25 567
- PATENT ABSTRACTS OF JAPAN, Band 3, Nr. 65 (M-61), 6 Juni 1979

## Beschreibung

Die Erfindung bezieht sich auf eine Zweiwellenvakuumpumpe mit den Merkmalen des Oberbegriffs des Patentanspruchs 1.

Aus der DE-OS 31 47 824 ist eine Zweiwellenvakuumpumpe dieser Art bekannt. In ihrer Betriebsstellung liegen die Wellen horizontal, so daß sich insbesondere dann, wenn die Pumpe mehrstufig ausgebildet ist, eine relativ große Baulänge ergibt bzw. eine relativ große Standfläche für eine Pumpe dieser Art erforderlich ist. Schwierig sind weiterhin Montage- und Servicearbeiten, da diese üblicherweise in der Betriebsstellung der Pumpe durchgeführt werden müssen.

Zum Stand der Technik gehört weiterhin der Inhalt der FR-A-12 90 239 sowie der GB-A-12 48 032. Die zuerst genannte Schrift offenbart eine einstufige Vakuumpumpe. Im Schöpfraum befinden sich zwei Rotoren mit ineinandergreifenden Spiralen. Die Rotoren sind jeweils auf einem festen Dorn gelagert, Wellen sind nicht vorhanden. Die GB-A- 12 48 032 offenbart eine einstufige und eine zweistufige Version einer Vakuumpumpe. Die Rotoren sind vom Schraubentyp. Bei der einstufigen Version stützen sich die Rotoren auf jeweils einem feststehenden Dorn ab. Insgesamt ergibt sich insbesondere bei der mehrstufigen Version wegen der besonderen Wahl der Schrauben-Rotoren eine hohe Bauweise. Die Lage des Antriebsmotors und ein besonders geeignetes Kühlsystem sind nicht offenbart.

Der vorliegenden Erfindung liegt die Aufgabe zugrunde, eine Zweiwellenvakuumpumpe der eingangs genannten Art zu schaffen, die relativ kompakt ist, eine kleine Standfläche benötigt sowie montage- und servicefreundlich ist.

Erfindungsgemäß wird diese Aufgabe durch die kennzeichnenden Merkmale der Patentansprüche gelöst. Eine in dieser Weise ausgebildete Zweiwellenvakuumpumpe benötigt eine relativ kleine Standfläche. Außerdem sind wegen der vertikalen Wellenanordnung Montage- und Servicearbeiten einfach durchführbar. Ein vollständiger Kühlwasserablaß ist besonders einfach. Wegen der besonderen Lage von Einlaß und Auslaß ist die erfindungsgemäß gestaltete Pumpe in einfacher Weise mit vertikal fördernden Wälzkolbenpumpen kombinierbar. Außerdem fließen eventuelle Kondensationen innerhalb der Pumpstufen wegen der vertikal angeordneten Wellen nach unten und aus dem Auslaß der Pumpe ab, so daß auf Dauer schädliche Wirkungen von Kondensationen nicht eintreten. Auf eine gesonderte Gasballastzufuhr kann verzichtet werden. Schließlich besteht die Möglichkeit, die Pumpe zur Beseitigung störender Beläge zu spülen, indem die Spülflüssigkeit in den Einlaß eingeleitet wird. Ohne besondere Maßnahmen verläßt die Spülflüssigkeit die Pumpe durch den Auslaß infolge der Schwerkraft, da alle Rotoren vom Klauentyp (Northey-Profil) sind. Bei Pumpen dieser Art befinden sich die Einlaß- und Auslaßöffnungen stirnseitig in den Seitenschilden, so daß auch das Abströmen von Flüssigkeiten aus den Verbindungskanälen sichergestellt ist. Schließlich kann eine vorgeschaltete Rootspumpe mit in einen Spülvorgang einbezogen werden.

Weitere Vorteile und Einzelheiten der Erfindung sollen anhand von in den Figuren 1 bis 4 dargestellten Ausführungsbeispielen erläutert werden. Es zeigen:
- Fig. 1: einen Längsschnitt durch eine mehrstufige Pumpe nach der Erfindung mit nebeneinander angeordnetem Pumpengehäuse und Antriebsmotor,
- Fig. 2: einen Schnitt durch ein Rotorpaar,
- Fig. 3: eine mehrstufige Pumpe nach der Erfindung mit axial hintereinander angeordnetem Pumpengehäuse und Antriebsmotor,
- Fig. 4: eine einstufige Pumpe nach der Erfindung mit einem besonderen Lagerkonzept und
- Figuren 5, 6: zweckmäßige Lagerungen für die oberen Wellenenden.

Bei dem in Fig. 1 dargestellten Ausführungsbeispiel handelt es sich um eine dreistufige Vakuumpumpe 1 mit zwei Wellen 2 und 3 sowie drei Rotorpaaren 4, 5 bzw. 6, 7 bzw. 8, 9. Die axiale Länge der Rotoren nimmt von der Saugseite zur Druckseite ab. Die Drehkolben sind vom Kauentyp (vergleiche Fig. 2) und rotieren in den Schöpfräumen 11, 12, 13, welche von den Schilden 14 bis 17 und den Gehäuseringen 18 bis 20 gebildet werden.

Die Wellen 2, 3 sind vertikal angeordnet. Dieses gilt ebenfalls für den neben dem Pumpengehäuse angeordneten Antriebsmotor 22. Unterhalb des unteren Lagerschildes 17 sind die Wellen 2, 3 mit Zahnrädern 23, 24 gleichen Durchmessers ausgerüstet, welche der Synchronisation der Bewegung der Rotorpaare 4, 5 bzw. 6, 7 bzw. 8, 9 dienen. Auch der Antriebsmotor 22 weist an seiner Unterseite ein Zahnrad 25 auf. Die Antriebsverbindung wird hergestellt durch ein weiteres Zahnrad 26, das mit den Zahnrädern 24 und 25 in Eingriff steht.

In dem oberen Lagerschild 14 und dem unteren Lagerschild 17 stützen sich die Wellen 2, 3 über Wälzlager 27 ab. Der obere Lagerschild 14 ist mit einem horizontal angeordneten Anschlußflansch 28 ausgerüstet, welcher den Einlaß 29 der Pumpe bildet. Der Einlaßkanal 31 mündet stirnseitig (Öffnung 32) in den Schöpfraum 11 der ersten Stufe. Die stirnseitig angeordnete Auslaßöffnung der ersten Stufe ist mit 33 bezeichnet und führt in den Verbindungskanal 34. Der im Schild 15 befindliche Verbindungskanal 34 steht mit der Einlaßöffnung 35 der zweiten Stufe in Verbindung. Der Lagerschild 16 ist entsprechend gestaltet. Unterhalb der untersten (dritten) Pumpstufe befindet sich der Auslaß 36, der mit der stirnseitigen Auslaßöffnung 37 im unteren Lagerschild 17 in Verbindung steht.

Unterhalb des aus Pumpengehäuse und Motor bestehenden Systems ist ein Öl enthaltender Raum 40, gebildet von einer gemeinsamen Wellenwanne 41, vorgesehen. In diese Wellenwanne 41 hinein ragt eine mit der Welle 2 verbundene Ölpumpe 42. Von der Ölpumpe aus erstrecken sich im einzelnen nicht dargestellte Schmiermittelkanäle zu den Stellen der Pumpe (Lager, Eingriffe der Zahnräder 23 bis 26, Simmerringe oder dergleichen), welche einer Ölschmierung bedürfen.

Das dargestellte Ausführungsbeispiel der dreistufigen Zweiwellenvakuumpumpe ist wassergekühlt. Dazu sind in den Seitenschilden 14 und 17 Kühlwasserkanäle 43 und 44 vorgesehen. Kühlwassereinlaß und -auslaß sind mit 45 und 46 bezeichnet. Der Kühlwassereinlaß 45 ist an der untersten Stelle des Kanalsystems 43, 44 angeordnet, so daß ein einfacher Kühlwasserablaß möglich und eine vollständige Entleerung sichergestellt sind.

Fig. 3 zeigt einen Längsschnitt durch eine zweistufige Zweiwellenvakuumpumpe nach der Erfindung. Der Antriebsmotor 22 ist unterhalb der Pumpe angeordnet. Seine Welle 51 bildet eine axiale Verlängerung der Welle 2. Zweckmäßigerweise sind Motorwelle 51 und Pumpenwelle 2 einstückig ausgebildet. Der Antriebsmotor 22 ist wassergekühlt und dazu mit einem doppelwandigen Gehäuse 52 ausgerüstet. Der dadurch gebildete Kühlkanal 53 ist an das Kühlsystem 43 bis 46 des Pumpengehäuses angeschlossen. Die dazu erforderlichen Verbindungsleitungen sind mit 54 und 55 bezeichnet. Zwischen dem Antriebsmotor 22 und dem unteren Lagerschild 17 befinden sich die Synchronisationsräder 23, 24 und der Ölraum 40, in den die Ölpumpe 42 hineinragt. Die Ölpumpe 42 ist mit der Antriebswelle 3 gekoppelt.

Das Ausführungsbeispiel nach Fig. 3 hat trotz axial hintereinanderliegendem Pumpengehäuse und Antriebsmotor eine kleine Bauhöhe, da zum einen Pumpe und Motor eine gemeinsame Welle haben und - wegen der Wasserkühlung - der Antriebsmotor ein Kühlgebläse nicht benötigt. Auch eine separate Motorlagerung kann entfallen. Der Kühlwassereinlaß ist möglichst weit unten am Motorgehäuse 52 angeordnet, so daß er in einfacher Weise als Kühlwasserablaß verwendet werden kann. Eine vollständige Entleerung des gesamten Kühlsystems ist gewährleistet.

Beim Ausführungsbeispiel nach Fig. 4 handelt es sich um eine einstufige Zweiwellenvakuumpumpe mit daneben angeordnetem Antriebsmotor 22. Diese Anordnung hat den Vorteil, daß ein Riemen- oder Kettenantrieb (der letztere ist dargestellt) verwendet werden kann. Dazu sind die Welle 3 der Vakuumpumpe und die Welle 51 des Motors 22 mit Zahnrädern 56 und 57 ausgerüstet und über eine im einzelnen nicht dargestellte Kette miteinander verbunden. Der Vorteil dieser Lösung besteht darin, daß Drehzahlunterschiede (z. B. Antriebsmotoren mit 50 oder 60 Hz) in einfacher Weise ausgeglichen werden können. Außerdem haben Antriebe dieser Art den Vorteil einer besseren Dämpfung.

Weiterhin zeigt Fig. 4 eine Besonderheit, die sich auf die Gestaltung der Lagerung der Wellen 2, 3 im Lagerschild 14 beziehen. Mit den oberen Enden der Wellen 2, 3 sind im wesentlichen zylindrische Paßstücke 61, 62 verbunden, welche stirnseitig eine topfförmige Gestaltung 63 aufweisen. Auch die Wellenenden selbst oder die Stirnseiten der Rotoren können mit dieser topfförmigen Gestaltung 63 ausgerüstet sein. In den jeweiligen topfförmig gestalteten Raum ragt von oben ein zylindrischer Stumpf 65 hinein, der an einem Gehäusedeckel 66 befestigt ist. Das Lager 27 stützt sich mit seinem inneren Lagerring auf den festen Stumpf 65 und mit seinem äußeren Lagerring auf die Innenwand der topfförmigen Gestaltung ab. Die zylindrischen Paßstücke 61, 62 bilden mit den sie umgebenden Wandungen des Lagerschildes 14 eine Spaltdichtung, die z. B. als Labyrinthdichtung 67 (mit in den Nuten befindlichen Kolbenringen) ausgebildet sein kann. Dadurch wird eine wirksame Trennung der Lagerräume von den üblicherweise ölfreien Schöpfräumen sichergestellt.

Fig. 5 zeigt vergrößert eine Lagerung der zu Fig. 4 beschriebenen Art. Zur Verhinderung des Austritts von Schmiermitteln aus dem Lagerraum ist oberhalb des Lagerrings 27 ein rotierender Ring 68 vorgesehen, der den Lagerraum nach außen hin nahezu völlig verschließt. Außerdem tritt eine Zentrifugalwirkung ein. An den Ring 68 gelangendes Schmiermittel wird nach außen und damit in den Lagerraum zurückgefördert.

Bei der ähnlich gestalteten Lagerung nach Fig. 6 ist oberhalb des Lagers 27 ein Wellendichtring 69 vorgesehen, der ebenfalls den Lagerraum verschließt. Die Dichtlippe des Wellendichtrings 68 liegt dem Stumpf 65 bei stillstehender Welle 2, 3 an. Rotiert die Welle, dann hebt sich die Dichtlippe vom Wellenstumpf 65 ab, so daß die Dichtung berührungsfrei wird.

## Patentansprüche

1. Mehrstufige Zweiwellenvakuumpumpe (1) mit mehreren Schöpfräumen (11, 12, 13), mit jeweils einem in jedem Schöpfraum befindlichen Rotorpaar (4, 5; 6, 7; 8, 9), die jeweils auf den beiden Wellen (2, 3) angeordnet sind, mit die Schöpfräume begrenzenden Schilden (14 bis 17), die die Wellen (2, 3) durchsetzen, und mit einem in einem Seitenraum (40) befindlichen, aus zwei Zahnrädern (23, 24) bestehenden Synchronisationsgetriebe, wobei das eine Ende einer der beiden Wellen (2, 3) mit einem Antriebsmotor (22) in Verbindung steht, und die Wellen (2, 3) der Vakuumpumpe (1) vertikal angeordnet sind, dadurch gekennzeichnet daß alle Rotoren vom Klauentyp sind, daß sich die Einlaßöffnungen (32, 35) und Auslaßöffnungen (33, 37) der mit den Klauentyp-Rotorpaaren (4, 5; 6, 7; 8, 9) gerüsteten Pumpstufen stirnseitig in den Seitenschilden (14 bis 17) befinden, daß der Antriebsmotor (22) neben der Pumpe (1) derart angeordnet ist, daß seine Antriebswelle ebenfalls vertikal ausgerichtet ist, daß der Seitenraum (40) mit dem Synchronisationsgetriebe (23, 24) sowie den Mitteln (25, 26), die das eine Ende einer der Wellen (2, 3) mit dem Antriebsmotor (22) verbinden, unterhalb des unteren Rotorpaares (8, 9) angeordnet ist, daß sich der Einlaß (29) der Pumpe (1) oberhalb der obersten Pumpstufe (4, 5), der Auslaß (36) der Pumpe (1) unterhalb der untersten Stufe (8, 9) befindet und daß die äußeren Seitenschilde (14, 17) mit Kühlwasserkanälen (43, 44) ausgerüstet sind, die ein vom Kühlmittel durchströmtes Kanalsystem mit Kühlwassereinlaß (45) bzw. -auslaß (46) im unteren (17) bzw. oberen Seitenschild (14) bilden.

2. Pumpe nach Anpruch 1, dadurch gekennzeichnet, daß der Einlaß (29) der Pumpe (1) als vertikaler Anschlußstutzen mit horizontalem Anschlußflansch (28) ausgebildet ist, daß der Antriebsmotor (22) neben der Pumpe (1) derart angeordnet ist, daß seine Antriebswelle (51) ebenfalls vertikal ausgerichtet ist.

3. Pumpe nach Anpruch 1 oder 2, dadurch gekennzeichnet, daß die Zahnräder (23, 24) des Synchronisationsgetriebes mit einem Zahnrad (25) auf der Antriebswelle (51) des Motors (22) in einer Ebene angeordnet sind und daß zur Herstellung der Antriebsverbindung ein weiteres Zahnrad (26) vorgesehen ist.

4. Pumpe nach Anspruch 1 oder 2, dadurch gekennzeichnet, daß die Welle (51) des Antriebsmotors (22) mit einer der Wellen 2, 3) der Pumpe (1) über einen Riemen-, Zahnriemen- oder Kettenantrieb verbunden ist.

## Claims

1. Multistage two-shaft vacuum pump (1) with a plurality of suction chambers (11, 12, 13), with a respective rotor pair (4, 5; 6, 7; 8, 9) disposed in each suction chamber and arranged on the two shafts (2, 3), with plates (14 to 17) which define the suction chambers and through which the shafts (2, 3) pass, and with a synchronizing gear unit which is disposed in a lateral chamber (40) and consists of two gear wheels (23, 24), one end of one of the two shafts (2, 3) being connected to a drive motor (22) and the shafts (2, 3) of the vacuum pump (1) being arranged vertically, characterised in that all the rotors are of the claw type, that the inlet openings (32, 35) and outlet openings (33, 37) of the pump stages provided with the claw-type rotor pairs (4, 5; 6, 7; 8, 9) are disposed at the end faces in the lateral plates (14 to 17), that the drive motor (22) is arranged next to the pump (1) such that its drive shaft also extends vertically, that the lateral chamber (40) with the synchronizing gear unit (23, 24) and the means (25, 26) which connect one end of one of the shafts (2, 3) to the drive motor (22) is arranged below the lower rotor pair (8, 9), that the inlet (29) of the pump (1) is disposed above the top pump stage (4, 5) and the outlet (36) of the pump (1) below the bottom stage (8, 9), and that the outer lateral plates (14, 17) are provided with cooling water channels (43, 44) which form a channel system, through which coolant flows, with a cooling water inlet (45) and outlet (46) in the lower (17) and upper lateral plate (14), respectively.

2. Pump according to claim 1, characterised in that the inlet (29) of the pump (1) is formed as a vertical connecting piece with a horizontal connecting flange (28), and that the drive motor (22) is arranged next to the pump (1) such that its drive shaft (51) also extends vertically.

3. Pump according to claim 1 or 2, characterised in that the gear wheels (23, 24) of the synchronizing gear unit are arranged in one plane with a gear wheel (25) on the drive shaft (51) of the motor (22), and that a further gear wheel (26) is provided to produce the drive connection.

4. Pump according to claim 1 or 2, characterised in that the shaft (51) of the drive motor (22) is connected to one of the shafts (2, 3) of the pump (1) via a belt, toothed belt or chain drive.

## Revendications

1. Pompe à vide (1) à deux arbres et étages multiples, comportant plusieurs chambres d'aspiration (11, 12, 13), dans chacune des chambres d'aspiration, une paire de rotors (4, 5; 6, 7; 8, 9) qui sont respectivement montés sur les deux arbres (2, 3), comportant également des flasques (14 à 17) délimitant les chambres d'aspiration et traversés par les arbres (2, 3), ainsi qu'une transmission de synchronisation composée de deux roues dentées (23, 24) se trouvant dans une chambre latérale (40), l'une des extrémités d'un des deux arbres (2, 3) étant en liaison avec un moteur d'entraînement (22) et les arbres (2, 3) de la pompe à vide (1) étant disposés verticalement, caractérisée en ce que tous les rotors sont du type à crabots, en ce que les ouvertures d'aspiration (32, 35) et les ouvertures de refoulement (33, 37) des étages de pompe équipés de paires de rotors du type à crabots (4, 5; 6, 7; 8, 9) se trouvent disposées frontalement dans les flasques latéraux (14 à 17), en ce que le moteur d'entraînement (22) est disposé à côté de la pompe (1) de manière à ce que son arbre d'entraînement soit également d'orientation verticale, en ce que la chambre latérale (40) comprenant la transmission de synchronisation (23, 24) ainsi que les moyens (25, 26) qui relient l'une des extrémités d'un des deux arbres (2, 3) au moteur d'entraînement (22), est disposée sous la paire de rotors inférieure (8, 9), en ce que l'entrée d'aspiration (29) de la pompe (1) se trouve au-dessus de l'étage supérieur de pompe (4, 5), et la sortie de refoulement (36) de la pompe sous l'étage inférieur (8, 9), et en ce que les flasques latéraux extérieurs (14, 17) sont équipés de canaux d'eau de refroidissement (43, 44) qui forment un système de canaux où s'écoule le fluide de refroidissement et comportant une entrée d'eau de refroidissement (45) et une sortie d'eau de refroidissement (46) respectivement dans le flasque latéral inférieur (17) et dans le flasque latéral supérieur (14).

2. Pompe selon la revendication 1, caractérisée en ce que l'entrée d'aspiration (29) de la pompe (1) est réalisée sous la forme d'un embout de raccordement vertical comportant une bride de raccordement horizontale (28), et en ce que le moteur d'entraînement (22) est disposé à côté de la pompe (1) de manière à ce que son arbre d'entraînement (51) soit également d'orientation verticale.

3. Pompe selon la revendication 1 ou 2, caractérisée en ce que les roues dentées (23, 24) de la transmission de synchronisation sont disposées dans un même plan qu'une roue dentée (25) sur l'arbre d'entraînement (51) du moteur (22), et en ce qu'une autre roue dentée (26) est prévue pour réaliser la liaison d'entraînement.

4. Pompe selon la revendication 1 ou 2 caractérisée en ce que l'arbre (51) du moteur d'entraînement (22) est relié à l'un des arbres (2, 3) de la pompe (1), par l'intermédiaire d'une transmission à courroie, à courroie crantée ou à chaîne.
